# EUROPÄISCHE PATENTSCHRIFT

(11) **EP 1 707 100 B1**
(45) Veröffentlichungstag und Bekanntmachung des Hinweises auf die Patenterteilung: **30.09.2009**
(21) Anmeldenummer: 06001167.3
(22) Anmeldetag: 20.01.2006
(51) Int. Cl.: A47L 15/16, A47L 15/14, A47L 15/24

(54) **Transportgeschirrspülmaschine und Sprührohr dafür**
Conveyor-type warewasher and spraying tube for same
Lave-vaisselle à convoyeur et tube de pulvérisation associé

(30) Priorität: 02.04.2005 DE 102005015156
(43) Veröffentlichungstag der Anmeldung: 04.10.2006
(73) Patentinhaber: Premark FEG L.L.C., Wilmington, Delaware 19801 (US)
(72) Erfinder: Frei, Gerhard, 77797 Ohlsbach (DE); Disch, Harald, 79215 Elzach (DE); Neumaier, Werner, 77656 Offenburg (DE); Litterst, Jürgen, 77767 Appenweier (DE)
(74) Vertreter: Zech, Stefan Markus

(56) Entgegenhaltungen:
- EP-A- 0 980 668
- WO-A-94/10895
- DE-U1- 9 209 022
- GB-A- 2 019 204
- US-A- 4 735 222

## Beschreibung

Die Erfindung betrifft ein Sprührohr für Transportgeschirrspülmaschinen gemäß dem Oberbegriff von Anspruch 1 und eine Transportgeschirrspülmaschine, welche in mindestens einer Sprühzone mindestens ein solches Sprührohr aufweist.

Die US 4 735 222 A und GB 2 019 204 A offenbaren Sprührore dieser Art. Transportgeschirrspülmaschinen mit Sprührohren zum Sprühen von Reinigungsflüssigkeit in einer Reinigungs-Sprühzone und zum Sprühen von Klarspüler-Flüssigkeit in einer Klarspül-Sprühzone sind aus der US 4 735 222 A bekannt. Transportgeschirrspülmaschinen (conveyor ware washers) können Korbtransportspülmaschinen (rack conveyor ware washers) oder Bandtransportspülmaschinen (flight-type ware washers) sein.

Die Sprührohre können ortsfest oder bewegbar, beispielsweise rotierbar, positioniert sein. Je nach Ausführungsform gibt es Sprührohre mit Flüssigkeitszufuhr an einem Rohrende und Sprührohre mit Flüssigkeitszufuhr auf halber Rohrlänge. Auch ist eine Flüssigkeitszufuhr auf einer anderen Teillänge des Sprührohres möglich.

Durch die Erfindung soll eine gleichmäßigere Flüssigkeitsverteilung vor oder spätestens beim Auftreffen der Sprühstrahlen auf das Sprühgut erzielt werden.

Die Aufgabe wird gemäß der Erfindung durch die Merkmale der unabhängigen Patentansprüche gelöst.

Weiter Merkmale der Erfindung sind in den Unteransprüchen enthalten.

Die Erfindung wird im Folgenden mit Bezug auf die beifügten Zeichnungen anhand von bevorzugten Ausführungsformen als Beispiele beschrieben. In den Zeichnungen zeigen
- Fig. 1: einen Abschnitt eines Sprührohres nach der Erfindung, teilweise im Längsschnitt,
- Fig. 2: eine Seitenansicht auf einen Abschnitt eines Sprührohres gemäß einer weiteren Ausführungsform nach der Erfindung,
- Fig. 3: eine Seitenansicht eines Abschnittes eines Sprührohres gemäß einer nochmals weiteren Ausführungsform der Erfindung,
- Fig. 4: schematisch, unmaßstäblich einen Längsschnitt durch eine Transportgeschirrspülmaschine nach der Erfindung,
- Fig. 5: schematisch, unmaßstäblich eine stirnseitige Ansicht einer Sprühzone der Geschirrtransportspülmaschine von Fig. 4.

Das in Fig. 1 gezeigte Sprührohr 2 nach der Erfindung einer Transportgeschirrspülmaschine zum Besprühen von Spülgut (Teller, Tabletts, Geschirr, Tassen, Gläser usw.) mit Flüssigkeit enthält eine Vielzahl von Düsen 4, 6, 8, 10, welche in Rohrlängsrichtung nacheinander angeordnet sind. Das Sprührohr 2 hat einen Einlass 12, von welchem Flüssigkeit in Rohrlängsrichtung zu den Düsen 4, 6, 8 und 10 fließen kann, und ein geschlossenes Rohrende 13. Diese Richtung vom Einlass 12 zu den Düsen 4, 6, 8 und 10 wird im Folgenden als Flüssigkeitszufuhrrichtung 24 bezeichnet.

Die Düsenöffnung 5 von mindestens der dem Einlass 12 am nächsten gelegenen Düse 4, vorzugsweise von zwei oder mehr dem Einlass 12 aufeinander folgend am nächsten gelegenen Düsen, hat eine Auslassrichtung 14, welche der vom Einlass 12 zu den Düsen 4, 6, 8, 10 gesehenen Flüssigkeitszufuhrrichtung unter einem Neigungswinkel α, z.B. α1, α2, α3 schräg entgegengerichtet geneigt ist. Der Winkel α ist zwischen der Auslassrichtung 14 der Düsenöffnung 5 und einer theoretischen Querebene 22 definiert, welche sich rechtwinklig zur Flüssigkeitszufuhrrichtung 24 erstreckt.

Fig. 1 zeigt eine Ausführungsform, bei welcher die auf den Einlass 12 folgenden ersten drei Düsenöffnungen 5, 7 und 9 eine Auslassrichtung 14 bzw. 16 bzw. 18 haben, welche der Flüssigkeitszufuhrrichtung 24 schräg entgegengerichtet ist mit einem Winkel α1 bzw. α2 bzw. α3. Diese drei geneigten Düsenöffnungen können alle einen gleichen Neigungswinkel haben, jedoch nimmt der Neigungswinkel gemäß der bevorzugten Ausführungsform der Erfindung in Flüssigkeitszufuhrrichtung 24 gesehen von Düse zu Düse ab, so dass der Neigungswinkel α1 der ersten Düsenöffnung 5 am größten ist, beispielsweise zwischen 8° und 16° beträgt; der Neigungswinkel α2 der zweiten Düsenöffnung 7 kleiner ist und vorzugsweise zwischen 3° und 10° beträgt; und der Neigungswinkel α3 der dritten Düsenöffnung 9 nochmals kleiner ist und beispielsweise zwischen 0° und 5° liegt. Die in Flüssigkeitszufuhrrichtung danach folgenden Düsenöffnungen haben vorzugsweise alle eine Auslassrichtung 20 rechtwinklig zur Flüssigkeitszufuhrrichtung 24, so dass hier der Neigungswinkel α4 bei 0° liegt.

Die Flüssigkeitszufuhrrichtung 24 erstreckt sich parallel zur axialen Rohrmittellinie 26 des Sprührohres 2. Das Sprührohr kann über seine gesamte Länge einen gleich bleibenden Innenquerschnitt oder einen sich ändernden Innenquerschnitt haben. Das Sprührohr 2 kann einen kreisförmigen Rohrquerschnitt oder eine von der Kreisform abweichende Querschnittsform haben.

Die Düsenöffnungen 5, 7, 9 und 11 können jeweils einen kreisrunden Öffnungsquerschnitt oder einen von der Kreisform abweichenden Öffnungsquerschnitt haben, beispielsweise ein Langloch sein.

Die Düsenöffnungen der Düsen 4, 6, 8 und 10 können in das Sprührohr 2 eingesetzte Düsenelemente mit in ihnen gebildeten Düsenöffnungen oder entsprechend Fig. 1 in dem Sprührohr 2 gebildete Löcher sein.

Die Düsen 4, 6, 8, 10 und damit auch ihre Düsenöffnungen 5, 7, 9 und 11 sind vorzugsweise in Vertiefungen 30 der äußeren Oberfläche des Sprührohres 2 angeordnet. Hierbei befinden sich die Düsenöffnungen 5, 7, 9, welche der Flüssigkeitszufuhrrichtung 24 schräg entgegen geneigt sind, in dem in Flüssigkeitszufuhrrichtung 24 gesehen hinteren schrägen Vertiefungsabschnitt jeweils einer Vertiefung 30. Die Düsenöffnungen 11 der Düsen 10, welche rechtwinklig zur Flüssigkeitszufuhrrichtung 24 angeordnet sind, befinden sich vorzugsweise an der tiefsten Stelle der Vertiefung 30. Die Vertiefungen 30 sind vorzugsweise konkave, runde oder talartige Wölbungen in der Rohrwand.

Damit mindestens durch einige der Düsen 4, 6, 8, 10 ungefähr die gleiche Flüssigkeitsmenge strömt, ist der Öffnungsquerschnitt der Düsenöffnung 5, 7, 9, 11 der Düse oder von mehreren Düsen 4, 6, 8, 10, welche näher bei dem Einlass 12 angeordnet ist oder sind, größer ist als bei der oder bei den vom Einlass 12 weiter entfernt angeordneten Düse oder Düsen. Vorzugsweise hat ausgehend vom Einlass 12 die erste Düse 4 den größten Öffnungsquerschnitt, die zweite Düse 6 einen zweitgrößten kleineren Öffnungsquerschnitt, die dritte Düse 8 einen drittgrößten noch kleineren Öffnungsquerschnitt usw.. Gemäß einer anderen Ausführungsform kann auch jeweils eine Gruppe von zwei oder mehr Düsen, welche näher bei dem Einlass 12 liegt, einen größeren Öffnungsquerschnitt haben als die in Flüssigkeitszufuhrrichtung 24 folgende Düse oder folgende Gruppe von Düsen. Das Prinzip besteht darin, ausgehend vom Einlass 12 stufenweise kleinere Öffnungsquerschnitte der Düsen zu haben, mindestens im Anfangsabschnitt der Düsenreihe.

Fig. 2 zeigt ein Sprührohr 42 nach der Erfindung, bei welchem die Düsenöffnungen 5', 7', 9', 11' der Düsen 4', 6', 8', 10' Langlöcher sind, welche im mittleren Bereich 44 ihrer Längserstreckung eine beidseitig vorzugsweise gleich große Einsschnürung aufweisen, wo die Düsenöffnung eine kleiner Breite als in jedem der beiden benachbarten Endbereich 46 und 48 hat.

Die Langlöcher 5', 7', 9', 11' der Düsen 4', 6', 8', 10' haben jeweils eine Länge 50, eine Breite 52 in den Endbereichen und eine Einschnürungsbreite 56 im mittleren Langlochbereich.

Gemäß einer bevorzugten Ausführungsform hat das Langloch der ersten Düsenöffnung 5' beispielsweise eine Länge von 12 mm, eine Breite in den Endbereichen 52 von jeweils 4 mm, und eine Einschnürungsweite 56 von beispielsweise 3 mm.

Das in Flüssigkeitszufuhrrichtung 24 zweite Langloch 7' hat beispielsweise eine Langlochlänge 50 von 12 mm, eine Lochbreite in den Endbereichen 52 von 4 mm und eine Einschnürungsbreite im mittleren Bereich 56 von 2,5 mm.

Das in Flüssigkeitszufuhrrichtung 24 dritte Langloch 9' der dritten Düsen 8' hat beispielsweise eine Langlochlänge 50 von 10 mm, eine Langlochbreite in den beiden Endbereichen 52 von jeweils 4 mm und eine Einschnürungsbreite im mittleren Bereich 56 von beispielsweise 2,5 mm. Das danach folgende Langloch der Düsenöffnung 11' der Düse 10' hat beispielsweise die gleichen Maße wie die vorangegangene Düsenöffnung 9'. Danach folgende Langlöcher von Düsenöffnungen haben beispielsweise eine Langlochlänge 50 von 10 mm, eine Langlochbreite in den Endbereichen 52 von jeweils 4 mm, und eine Einschnürungsbreite im mittleren Bereich 56 von beispielsweise 2 mm.

Fig. 3 zeigt eine weitere bevorzugte Ausführungsform eines Düsenrohres 57 der Erfindung, gemäß welcher die Längsachse 58 der Langlöcher von Fig. 2 in Rohrseitenansicht gesehen relativ zur axialen Rohrmittellinie 26 nicht wie in Fig. 2 einen Winkel von 90° einschließt, sondern einen kleineren Winkel β beispielsweise im Bereich zwischen 85° und 50°, bevorzugter zwischen 65° und 75°.

Bei Langlöchern verdreht sich der von ihnen versprühte Sprühstrahlfächer relativ zur Langlochachse 58 um ungefähr 90° um die Sprühstrahlmittellinie.

Fig. 4 zeigt schematisch im Längsschnitt eine Transportspülmaschine nach der Erfindung, bei welcher ein Gruppe von mehreren oberen Sprührohren 2 oder 42 oder 57 gemäß der Erfindung mit ihren Düsen nach unten gerichtet angeordnet sind und eine untere Gruppe von Sprührohren 2 oder 42 oder 57 nach der Erfindung mit ihren Düsen nach oben gerichtet angeordnet sind. Das Spülgut 60 wird von einer Transportvorrichtung 62 in Transportrichtung 64 durch die Transportspülmaschine 59 transportiert. Am vorderen und hinteren Ende der Sprühzone 66, in welcher sich die Sprührohre 2 bzw. 42 bzw. 57 befinden , sind Vorhänge 68 bzw. 70, z. B. im Form von Gummilappen oder Tuchlappen, angeordnet zur Begrenzung des Klimas in der Sprühzone 66. Bei der dargestellten Sprühzone 66 kann es sich um eine Reinigungssprühzone zum Reinigen von Spülgut oder um eine Klarspülzone zum Klarspülen von Spülgut handeln.

In Fig. 4 sind zur Vereinfachung der Darstellung die vorstehend beschriebenen Düsen 4 bis 10 und deren Düsenöffnungen 6 bis 11 und die vorstehend beschrieben Düsen 4' bis 10' und deren Düsenöffnungen 5' bis 11' jeweils zusammenfassend mit der Bezugszahl 72 versehen.

Gemäß der in Fig. 4 gezeigten bevorzugten Ausführungsform der Erfindung sind die Sprührohre 2 (oder 42 oder 57) quer zur Transportrichtung 64 des Spülgutes 60 in einer Sprühzone 66 angeordnet. Bei dem in Transportrichtung 64 ersten oberen Sprührohr 2 (oder 42 oder 57) der Sprühzone 66 sind die Düsenöffnungen 72 abweichend von der Vertikalrichtung 76 in Transportrichtung 64 schräg nach vorne gerichtet, wie dies durch einen Pfeil 78 schematisch dargestellt ist. Bei dem in Transportrichtung 64 letzten oberen Sprührohr 2 (oder 42 oder 57) der Sprühzone 66 sind die Düsenöffnungen 72 abweichend von der Vertikalrichtung 76 entgegen der Transportrichtung 64 schräg nach hinten gerichtet, wie dies durch einen Pfeil 80 schematisch dargestellt ist. Die dem ersten Sprührohr und dem letzten Sprührohr benachbarten Sprührohre können in gleicher Weise, jedoch vorzugsweise weniger weit, schräg ausgerichtet sein. Fig. 4 zeigt eine Ausführungsform, bei welcher die Düsenöffnungen 72 der zwischen den äußeren oberen Spülrohren angeordneten mittleren Sprührohre 2 (oder 42 oder 57) in Vertikalrichtung 76 ausgerichtet sind. Die Sprührohre 2 (oder 42 oder 57) der unteren Sprührohre können alle entsprechend Fig. 4 vertikal ausgerichtet sein oder ihr erstes Sprührohr und ihr letztes Sprührohr können entsprechend der oberen Sprührohrgruppe leicht gedreht sein, so dass ihre Düsenöffnungen 72 schräg zur Vertikalrichtung 76 in Richtung zur Mitte der Sprühzone 66 hin gerichtet sind, ähnlich wie die Pfeile 78 und 80 der vorderen und hinteren oberen Sprührohre.

Fig. 5 zeigt schematisch eine Stirnansicht der Transportgeschirrspülmaschine von Fig. 4, bei welcher aus einem Tank 82 Flüssigkeit mittels einer Pumpe 84 zu den Sprührohren 2 (oder 42 oder 57) gefördert wird.

## Patentansprüche

1. Sprührohr (2; 42; 57) einer Transportgeschirrspülmaschine zum Besprühen von Spülgut mit Flüssigkeit, enthaltend eine Vielzahl von Düsen (4, 6, 8, 10; 4', 6', 8', 10; 72), welche in Rohrlängsrichtung nacheinander angeordnet sind, und einen Einlass (12), von welchem Flüssigkeit in Rohrlängsrichtung zu den Düsen fließen kann, **dadurch gekennzeichnet, dass** mindestens bei zwei in Flüssigkeitszufuhrrichtung (24) aufeinander folgenden Düsen die dem Einlass (12) näher gelegene Düse eine Düsenöffnung mit einem größeren Öffnungsquerschnitt hat als die ihr benachbarte, vom Einlass (12) weiter entfernte Düse.

2. Sprührohr nach Anspruch 1, **dadurch gekennzeichnet, dass** die Düsenöffnung (5, 7, 9, 11; 5', 7', 9', 11') von mindestens der dem Einlass am nächsten gelegenen Düse (4; 4'; 72), vorzugsweise von zwei oder mehr dem Einlass aufeinander folgend am nächsten gelegenen Düsen, eine Auslassrichtung (14, 16, 18) hat, welche der vom Einlass (12) zu den Düsen gesehenen Flüssigkeitszufuhrrichtung (24) unter einem Neigungswinkel (α) schräg entgegen gerichtet ist, wobei der Neigungswinkel (α) zwischen der Auslassrichtung (14, 16, 18) der Düsenöffnung und einer theoretischen Querebene (22) definiert ist, welche sich rechtwinklig zur Flüssigkeitszufuhrrichtung (24) erstreckt.

3. Sprührohr nach Anspruch 2, **dadurch gekennzeichnet, dass** die Düsenöffnung von mindestens zwei aufeinander folgenden Düsen der Flüssigkeitszufuhrrichtung (24) schräg entgegen gerichtet geneigt sind, wobei der Neigungswinkel (α) der folgenden Düse kleiner ist als der Neigungswinkel der vorangehenden Düse.

4. Sprührohr nach einem der vorhergehenden Ansprüche 2 oder 3, **dadurch gekennzeichnet, dass** in Flüssigkeitszufuhrrichtung (24) auf die mindestens eine Düse (4, 6, 8; 4', 6', 8'), welche eine geneigte Düsenöffnung aufweist, mindestens eine oder vorzugsweise mehrere Düsen (10; 10') folgen, deren Düsenöffnung (11; 11') nicht geneigt ist, sondern sich rechtwinklig zur Flüssigkeitszufuhrrichtung (24) erstreckt.

5. Sprührohr nach einem der vorhergehenden Ansprüche 2 bis 4, **dadurch gekennzeichnet, dass** die Düsen, mindestens die Düsen mit geneigter Düsenöffnung, in einer Vertiefung (30) der äußeren Oberfläche des Sprührohres angeordnet sind.

6. Sprührohr nach einem der vorhergehenden Ansprüche, **dadurch gekennzeichnet, dass** die Düsenöffnungen (5', 7', 9', 11') Langlöcher sind.

7. Sprührohr nach Anspruch 6, **dadurch gekennzeichnet, dass** die Längsachse (58) der Langlöcher, in Draufsicht auf das Sprührohr gesehen, mit der axialen Rohrmittellinie (26) einen Winkel einschließen, welcher 90° oder vorzugsweise weniger als 90° beträgt, vorzugsweise zwischen 80° und 50° liegt, noch bevorzugter zwischen 75° und 65°.

8. Sprührohr nach Anspruch 6 oder 7, **dadurch gekennzeichnet, dass** die Langlöcher im mittleren Bereich Ihrer Längserstreckung eine Einschnürung (44) aufweisen, wo die Düsenöffnung eine kleinere Breite als in jedem der benachbarten Endbereiche (46, 48) hat.

9. Transportgeschirrspülmaschine, **gekennzeichnet durch** mindestens ein Sprührohr (2; 42; 57) nach mindestens einem der vorhergehenden Ansprüche in einer Sprühzone (66), vorzugsweise in einer Reinigungszone, zum Sprühen von Flüssigkeit auf das Spülgut.

10. Transportgeschirrspülmaschine, bei welcher in mindestens einer Sprühzone (66) mehrere obere und/oder mehrere untere Sprührohre (2; 42; 57), quer zur Geschirrtransportrichtung (64) angeordnet sind, wobei mindestens eines dieser Sprührohre gemäß mindestens einem der vorhergehenden Ansprüche 1 bis 8 ausgebildet ist, **dadurch gekennzeichnet, dass** bei dem in Geschirrtransportrichtung (64) ersten oberen und/oder ersten unteren Sprührohr (2; 42; 57) der Sprühzone (66) die Düsenöffnungen (72) abweichend von der Vertikalrichtung (76) in Geschirrtransportrichtung (64) schräg nach vorne geneigt sind und/oder bei dem in Geschirrtransportrichtung (64) letzten oberen und/oder letzten unteren Sprührohr (2; 42; 57) der Sprühzone (66) die Düsenöffnungen (72) abweichend von der Vertikalrichtung (76) entgegen der Geschirrtransportrichtung (64) schräg nach hinten gerichtet sind.

11. Transportgeschirrspülmaschine nach Anspruch 10, **dadurch gekennzeichnet, dass** zwischen den ersten und letzten oberen Sprührohren und/oder den ersten und letzten unteren Sprührohren weitere Sprührohre angeordnet sind, bei welchen die Düsenöffnungen (72) vertikal gerichtet sind.

## Claims

1. Spray pipe (2; 42; 57) of a conveyor ware washer for spraying items to be washed with liquid, comprising a plurality of nozzles (4, 6, 8, 10; 4', 6', 8', 10'; 72), which are arranged one behind another in the longitudinal direction of the pipe, and an inlet (12), from which liquid can flow in the longitudinal direction of the pipe to the nozzles, **characterized in that,** at least in the case of two nozzles one following another in the liquid supply direction (24), the nozzle located closer to the inlet (12) has a nozzle opening with a larger opening cross section than the nozzle adjacent to it further away from the inlet (12).

2. Spray pipe according to Claim 1, **characterized in that** the nozzle opening (5, 7, 9, 11; 5', 7', 9', 11') of at least the nozzle (4; 4'; 72) located closest to the inlet, preferably of two or more nozzles located successively closest to the inlet, has an outlet direction (14, 16, 18) which extends obliquely in the opposite direction to the liquid supply direction (24) seen from the inlet (12) to the nozzles at an angle of inclination (α), the angle of inclination (α) being defined between the outlet direction (14, 16, 18) of the nozzle opening and a theoretical transverse plane (22) which extends at right angles to the liquid supply direction (24).

3. Spray pipe according to Claim 2, **characterized in that** the nozzle opening of at least two successive nozzles is inclined obliquely in the opposite direction to the liquid supply direction (24), the angle of inclination (α) of the following nozzle being smaller than the angle of inclination of the preceding nozzle.

4. Spray pipe according to one of the preceding Claims 2 and 3, **characterized in that** at least one or preferably a number of nozzles (10; 10'), the nozzle opening (11; 11') of which is not inclined but extends at right angles to the liquid supply direction (24), follow in the liquid supply direction (24) the at least one nozzle (4, 6, 8; 4', 6', 8') which has an inclined nozzle opening.

5. Spray pipe according to one of the preceding Claims 2 to 4, **characterized in that** the nozzles, at least the nozzles with an inclined nozzle opening, are arranged in a recess (30) of the outer surface of the spray pipe.

6. Spray pipe according to one of the preceding claims, **characterized in that** the nozzle openings (5', 7', 9', 11') are elongated holes.

7. Spray pipe according to Claim 6, **characterized in that** the longitudinal axis (58) of the elongated holes, seen in a top view of the spray pipe, encloses an angle with the axial pipe centre line (26) which is 90° or preferably smaller than 90°, preferably lying between 80° and 50°, more preferably between 75° and 65°.

8. Spray pipe according to Claim 6 or 7, **characterized in that** the elongated holes have in the central region of their longitudinal extent a constriction (44) where the nozzle opening has a smaller width than in each of the adjacent end regions (46, 48).

9. Conveyor ware washer, **characterized by** at least one spray pipe (2; 42; 57) according to at least one of the preceding claims in a spray zone (66), preferably in a cleaning zone, for spraying liquid onto the items to be washed.

10. Conveyor ware washer, in which a number of upper and/or a number of lower spray pipes (2; 42; 57) are arranged at right angles to the ware conveying direction (64) in at least one spray zone (66), at least one of these spray pipes being designed according to at least one of the preceding Claims 1 to 8, **characterized in that** in the case of the first upper and/or first lower spray pipe (2; 42; 57) of the spray zone (66) in the ware conveying direction (64), the nozzle openings (72) are, deviating from the vertical direction (76), inclined obliquely forwards in the ware conveying direction (64), and/or in the case of the last upper and/or last lower spray pipe (2; 42; 57) of the spray zone (66) in the ware conveying direction (64), the nozzle openings (72) are, deviating from the vertical direction (76), directed obliquely backwards counter to the ware conveying direction (64).

11. Conveyor ware washer according to Claim 10, **characterized in that** further spray pipes, in which the nozzle openings (72) are directed vertically, are arranged between the first and last upper spray pipes and/or the first and last lower spray pipes.

## Revendications

1. Tube de pulvérisation (2 ; 42 ; 57) d'un lave-vaisselle à convoyeur, pour pulvériser du produit à laver avec un liquide, contenant une pluralité de buses (4, 6, 8, 10 ; 4', 6', 8', 10' ; 72), qui sont disposées les unes derrière les autres dans la direction longitudinale du tube, et une entrée (12), de laquelle du liquide peut s'écouler dans la direction longitudinale du tube vers les buses, **caractérisé en ce qu'**au moins lorsque deux buses se suivent dans la direction d'alimentation du liquide (24), la buse la plus proche de l'entrée (12) a une ouverture de buse de plus grande section transversale d'ouverture que la buse adjacente, plus éloignée de l'entrée (12).

2. Tube de pulvérisation selon la revendication 1, **caractérisé en ce que** l'ouverture de buse (5, 7, 9, 11 ; 5', 7', 9', 11') d'au moins la buse (4 ; 4' ; 72) placée le plus près de l'entrée, de préférence de deux ou plusieurs buses successives placées le plus près de l'entrée, présente une direction de sortie (14, 16, 18) qui est obliquement opposée à la direction d'alimentation du liquide (24) vue depuis l'entrée (12) vers les buses, suivant un angle d'inclinaison (α), l'angle d'inclinaison (α) étant défini entre la direction de sortie (14, 16, 18) de l'ouverture de buse et un plan transversal théorique (22) qui s'étend à angle droit par rapport à la direction d'alimentation de liquide (24).

3. Tube de pulvérisation selon la revendication 2, **caractérisé en ce que** les ouvertures de buse d'au moins deux buses successives sont inclinées suivant une orientation obliquement opposée à la direction d'alimentation du liquide (24), l'angle d'inclinaison (α) des buses suivantes étant inférieur à l'angle d'inclinaison des buses précédentes.

4. Tube de pulvérisation selon l'une quelconque des revendications précédentes 2 ou 3, **caractérisé en ce que** dans la direction d'alimentation du liquide (24), l'au moins une buse (4, 6, 8 ; 4', 6', 8'), qui présente une ouverture de buse inclinée, est suivie d'au moins une ou de préférence de plusieurs buses (10 ; 10') dont les ouvertures de buse (11 ; 11') ne sont pas inclinées, mais qui s'étendent à angle droit par rapport à la direction d'alimentation du fluide (24).

5. Tube de pulvérisation selon l'une quelconque des revendications précédentes 2 à 4, **caractérisé en ce que** les buses, au moins les buses avec une ouverture de buse inclinée, sont disposées dans un renfoncement (30) de la surface extérieure du tube de pulvérisation.

6. Tube de pulvérisation selon l'une quelconque des revendications précédentes, **caractérisé en ce que** les ouvertures de buse (5', 7', 9', 11') sont des trous oblongs.

7. Tube de pulvérisation selon la revendication 6, **caractérisé en ce que** l'axe longitudinal (58) des trous oblongs, vu de dessus sur le tube de pulvérisation, forme avec l'axe médian axial du tube (26) un angle qui vaut 90°, de préférence qui est inférieur à 90°, de préférence qui est compris entre 80° et 50°, et plus préférablement qui est compris entre 75° et 65°.

8. Tube de pulvérisation selon la revendication 6 ou 7, **caractérisé en ce que** les trous oblongs présentent, dans la région centrale de leur étendue longitudinale, un étranglement (44) où l'ouverture de buse a une plus petite largeur que dans chacune des régions d'extrémité adjacentes (46, 48).

9. Lave-vaisselle à convoyeur, **caractérisé par** au moins un tube de pulvérisation (2 ; 42 ; 57) selon au moins l'une quelconque des revendications précédentes dans une zone de pulvérisation (66), de préférence dans une zone de lavage, pour pulvériser du liquide sur le produit à laver.

10. Lave-vaisselle à convoyeur, dans lequel, dans au moins une zone de pulvérisation (66), sont disposés plusieurs tubes de pulvérisation supérieurs et/ou inférieurs (2 ; 42 ; 57), transversalement à la direction de transport de la vaisselle (64), au moins l'un de ces tubes de pulvérisation étant réalisé selon au moins l'une quelconque des revendications précédentes 1 à 8, **caractérisé en ce que** dans le cas du premier tube de pulvérisation supérieur et/ou inférieur (2 ; 42 ; 57) de la zone de pulvérisation (66) dans la direction de transport de la vaisselle, les ouvertures de buse (72) sont inclinées obliquement vers l'avant en s'écartant de la verticale (76) dans la direction de transport de la vaisselle (64) et/ou dans le cas du dernier tube de pulvérisation supérieur et/ou inférieur (2 ; 42 ; 57) de la zone de pulvérisation (66) dans la direction de transport de la vaisselle (64), les ouvertures de buse (72) sont inclinées obliquement vers l'arrière en s'écartant de la verticale (76) à l'opposé de la direction de transport de la vaisselle (64).

11. Lave-vaisselle à convoyeur selon la revendication 10, **caractérisé en ce qu'**entre les premiers et derniers tubes de pulvérisation supérieurs et/ou inférieurs, on dispose d'autres tubes de pulvérisation dans lesquels les ouvertures de buses (72) sont orientées verticalement.
